# FASCICULE DE BREVET EUROPEEN

(11) **EP 2 325 017 B1**
(45) Date de publication et mention de la délivrance du brevet: **16.01.2013**
(21) Numéro de dépôt: 10191399.4
(22) Date de dépôt: 16.11.2010
(51) Int. Cl.: B41J 2/21

(54) **Système et procédé de dépôt de fluide translucide solidifiable à épaisseur déterminée**
System und Verfahren zum Aufbringen einer lichtdurchlässigen, fest werdenden Flüssigkeit einer bestimmten Dicke
System and method for depositing solidifiable translucent fluid having a certain thickness

(30) Priorité: 19.11.2009 FR 0905555
(43) Date de publication de la demande: 25.05.2011
(73) Titulaire: MGI FRANCE, 94200 Ivry sur Seine (FR)
(72) Inventeur: Abergel, Edmond, 75012 Paris (FR); Renaud, Raphaël, 86000 Poitiers (FR)
(74) Mandataire: Debay, Yves

(56) Documents cités:
- US-A1- 2005 193 911
- US-A1- 2006 017 761
- US-A1- 2009 322 804

## Description

La présente invention se rapporte au domaine des imprimantes à jet d'encre et plus particulièrement au domaine des systèmes de dépôt de vernis lors d'une impression à jet d'encre.

A l'heure actuelle, une impression par jet d'encre sur une surface dite fermée, telle que peut l'être le plastique ou certains types de papier, pour laquelle la surface n'est pas préparée à recevoir une impression, soulève plusieurs problèmes.

Le dépôt par jet d'encre impose une épaisseur d'une quinzaine de microns par couleur d'encre déposée, par opposition à une épaisseur de cinq microns dans le cadre d'une impression traditionnelle en offset, ce qui conduit à une variation de l'épaisseur de l'impression de l'ordre de la soixantaine de microns pour une impression en quadrichromie entre une zone imprimée et une zone non-imprimée, et donc à la formation d'un relief sur le substrat. Par ailleurs, lorsque cette impression est effectuée sur un substrat fermé, les gouttes d'encre jetées ne pénètrent pas la surface du substrat et présentent un effet d'évasion en s'étalant sur la surface du substrat, ce qui conduit à un problème de précision de l'impression.

Une alternative pour contourner ce problème pourrait être d'utiliser un substrat fibreux de type papier afin d'obtenir une meilleure fixation sur le substrat. Cependant, l'encre projetée par les buses est amenée à pénétrer le substrat, ce qui altère également la qualité de l'impression sur le substrat. Par ailleurs, en réduisant les tensions de surface de l'encre pour limiter sa pénétration dans le substrat, l'encre conserve son effet de relief sur la surface du substrat imprimé.

Dans le cadre d'une impression offset, l'encre déposée forme une couche d'épaisseur de l'ordre de la dizaine de microns et laisse sur la surface une impression de relief, qui là encore est amené à pénétrer dans le substrat lorsque celui est absorbant. Le document US 7,451,698 propose une impression offset qui peut être recouverte partiellement d'une couche de vernis formant un motif. Cependant, un tel procédé d'impression, au-delà du simple fait qu'il ne soit pas adapté aux dispositifs d'impression par jet d'encre et qu'il n'est qu'une finalité strictement esthétique, ne permet pas de résoudre d'une part le problème de la fixation et de la migration de l'encre lors d'une impression sur un substrat fermé et d'autre part le problème de l'absorption de l'encre lors d'une impression sur un substrat fibreux de type papier. Un tel procédé ne permet pas d'obtenir une amélioration substantielle des qualités, tactiles et visuelles, de l'impression du produit fini, notamment lorsque le substrat utilisé est un substrat fermé.

La présente invention a pour but de palier à au moins un des inconvénients des solutions connues de l'état de l'art en proposant une impression à jet d'encre permettant de s'affranchir d'une étape de traitement de la surface du substrat ou d'une étape de finition supplémentaire du produit sortant de la machine d'impression.

Cet objectif est atteint grâce à un système d'impression à jet pour l'obtention d'un produit fini comportant :
- un poste d'impression par des buses à jet utilisant de l'encre liquide d'impression pour impression à jet d'encre d'au moins une image sur la surface d'un substrat adapté,
   caractérisé en ce que le système comprend également :
- au moins un premier poste de dépôt par des buses à jet d'une épaisseur variable d'un fluide translucide solidifiable sur la surface du substrat, pour obtenir un produit fini sans relief, positionné en amont du poste de séchage de l'image imprimée par rapport au sens de déplacement du substrat dans le système.

Selon une particularité de réalisation, le système d'impression à jet pour l'obtention d'un produit fini est caractérisé en ce que le système comprend des moyens de commande du dépôt de fluide translucide solidifiable contrôlés par un dispositif de traitement prenant en compte d'une part les zones non pourvues d'encre et d'autre part le nombre de couleurs dans les zones pourvues d'encre, pour déterminer l'épaisseur de la couche de fluide déposée dans la zone considérée de façon à obtenir la même épaisseur dans les zones pourvues d'encre et non pourvues d'encre.

Selon une première variante de réalisation, le système d'impression à jet pour l'obtention d'un produit fini est caractérisé en ce que le système comprend des moyens de commande du dépôt de fluide translucide solidifiable contrôlés par un dispositif de traitement de l'image imprimée ou à imprimer comprend un élément de conversion de l'image en niveau de gris et un élément de calcul du négatif de l'image convertie.

Selon une seconde variante de réalisation, le système d'impression à jet pour l'obtention d'un produit fini est caractérisé en ce que le système d'impression comprend un second poste de dépôt, dans une zone, d'une épaisseur de fluide translucide solidifiable contrôlée proportionnellement à l'épaisseur d'encre qui sera déposée ultérieurement dans la zone, ce poste étant positionné en amont du poste d'impression de l'image sur le substrat par rapport au sens de déplacement du substrat dans le système.

Selon une particularité de réalisation, le système d'impression à jet pour l'obtention d'un produit fini est caractérisé en ce que le premier poste de dépôt de fluide translucide solidifiable est positionné entre le poste d'impression de l'image sur le substrat et le poste de séchage de l'image imprimée sur la surface du substrat.

Selon une autre particularité de réalisation, le système d'impression à jet pour l'obtention d'un produit fini est caractérisé en ce que le système comprend un dispositif de traitement de l'image imprimée ou à imprimer par le poste d'impression de façon à déterminer une variation de l'épaisseur de l'encre translucide déposée par au moins un poste de dépôt d'encre en fonction de l'image imprimée ou à imprimer.

Selon une autre particularité de réalisation, le système d'impression à jet pour l'obtention d'un produit fini est caractérisé en ce que les buses à jet du système sont arrangés en rampe et commandées sélectivement en fonction du fichier de l'image imprimée ou à imprimer ou en fonction du fichier image négatives de cette image.

Selon une autre particularité de réalisation, le système d'impression à jet pour l'obtention d'un produit fini est caractérisé en ce que les buses à jet du système sont arrangées pour déposer un fluide translucide solidifiable présentant une tension de surface comprise 15 et 28 mN/m à 23°C.

Selon une autre particularité de réalisation, le système d'impression à jet pour l'obtention d'un produit fini est caractérisé en ce que le système comporte un poste de solidification du fluide translucide solidifiable spécifiquement déposé par le second poste de dépôt, en amont du poste de dépôt du fluide translucide solidifiable par rapport au sens de déplacement du substrat dans le système

Selon une autre particularité de réalisation, le système d'impression à jet pour l'obtention d'un produit fini est caractérisé en ce que le poste de solidification fait intervenir un rayonnement U.V. pour permettre une réaction de polymérisation et/ou de rigidification du fluide translucide solidifiable de l'image imprimée et/ou de l'encre translucide déposée.

Un autre objet de l'invention est de proposer un procédé permettant l'obtention d'un produit imprimé dont la surface finie est sans relief.

Cet objectif est atteint grâce à un procédé d'impression à jet pour l'obtention d'un produit fini dont la surface est exemptée des traitements de l'art antérieur comportant :
- une étape d'impression par de l'encre d'impression d'au moins une
   image sur la surface d'un substrat adapté,
   caractérisé en ce que le procédé comprend également :
- au moins une étape de dépôt d'une épaisseur variable d'un fluide translucide solidifiable, pour obtenir un produit fini sans relief, sur la surface du substrat positionné avant l'étape de séchage de l'image imprimée.

Selon une particularité de réalisation, le procédé d'impression à jet pour l'obtention d'un produit fini est caractérisé en ce qu'une étape de dépôt d'une épaisseur variable de fluide translucide solidifiable précède l'étape d'impression de l'image sur le substrat.

Selon une autre particularité de réalisation, le procédé d'impression à jet pour l'obtention d'un produit fini est caractérisé en ce que l'étape de dépôt d'une épaisseur variable de fluide translucide solidifiable est effectuée à la suite de l'impression de l'image sur le substrat et précède l'étape de séchage de l'image imprimée sur le substrat.

Selon une autre particularité de réalisation, le procédé d'impression à jet pour l'obtention d'un produit fini est caractérisé en ce que le procédé comprend une étape de traitement de l'image imprimée ou à imprimer lors de l'étape d'impression de façon à définir une variation de l'épaisseur de fluide translucide solidifiable déposée au cours d'au moins une étape de dépôt d'encre en fonction de l'image imprimée ou à imprimer.

Selon une autre particularité de réalisation, le procédé d'impression à jet pour l'obtention d'un produit fini est caractérisé en ce que l'étape de traitement prend en compte d'une part les zones non pourvues d'encre et d'autre part le nombre de couleurs dans les zones pourvues d'encre, pour déterminer l'épaisseur de la couche de fluide déposée dans la zone considérée de façon à obtenir la même épaisseur dans les zones pourvues d'encre et non pourvues d'encre.

Selon une autre particularité de réalisation, le procédé d'impression à jet pour l'obtention d'un produit fini est caractérisé en ce que l'étape de traitement de l'image imprimée ou à imprimer comprend une étape de conversion de l'image en niveau de gris et une étape de calcul du négatif de l'image convertie.

Selon une autre particularité de réalisation, le procédé d'impression à jet pour l'obtention d'un produit fini est caractérisé en ce qu'au moins une étape de solidification du fluide translucide solidifiable déposé succède à chaque étape de dépôt d'un fluide translucide solidifiable.

Selon une variante de réalisation, le procédé d'impression à jet pour l'obtention d'un produit fini est caractérisé en ce que la ou les étapes de solidification des fluides translucides solidifiables déposés est opérée suffisamment tôt pour éviter un étalement du fluide translucide solidifiable sur l'image imprimée obtenir un produit de surface matte et/ou satin.

Selon une variante de réalisation, le procédé d'impression à jet pour l'obtention d'un produit fini est caractérisé en ce que la ou les étapes de solidification des fluides translucides solidifiables déposés est opérée une fois que le fluide translucide solidifiable a eu le temps d'être suffisamment étalée sur l'image imprimée pour obtenir un produit de surface lisse et/ou brillant.

L'invention, avec ses caractéristiques et avantages, ressortira plus clairement à la lecture de la description faite en référence aux dessins annexés dans lesquels :
- la figure 1 représente un schéma général d'un système d'impression selon l'invention,
- la figure 2 représente schématiquement une section représentant les couches de dépôt d'un produit imprimé selon une première variante du procédé selon l'invention,
- la figure 3 représente schématiquement une section représentant les couches de dépôt d'un produit imprimé selon une seconde variante du procédé selon l'invention.

Il convient avant tout de considérer que dans le présent document, le terme « fluide translucide solidifiable » peut être appliqué aux vernis et autres produits visqueux transparents destinés aux recouvrements de surfaces de substrat. La solidification du fluide translucide peut être opérée par chauffage suite à une évaporation d'une des constituants du fluide. Toutefois, selon un mode opératoire préféré, ce fluide opère sa solidification par une polymérisation d'au moins un de ses constituants par exemple sous l'effet d'un rayonnement UltraViolet. Le fluide translucide utilisé présente une tension de surface comprise entre 15 et 28 mN/m à 23°C, préférentiellement entre 20 et 28 mN/m, pour limiter son éventuelle absorption par le substrat (5) à imprimer.

Ces substrats (5) pouvant être, par exemple et de façon non limitative un support non fibreux, par exemple de façon non limitative plastique, poly-carbone, PVC, polyester, comportant une certaine souplesse. De tels substrats sont appelés substrats fermés.

La présente invention porte sur un dispositif d'impression destiné notamment au dépôt d'encre translucide sur la surface d'un substrat imprimé ou destiné à l'être de sorte que la surface finie obtenue soit sans relief.

Les systèmes d'impression jet d'encre de l'état de l'art comprennent notamment un chargeur de substrat « vierge » destiné à être imprimé, ce chargeur étant disposé en amont du système et un dispositif de récupération du substrat une fois imprimé, disposé en aval du système. Selon un mode de réalisation couramment utilisé, le substrat est déplacé entre différents postes successifs par un moyen de transport ou d'entraînement du substrat, par exemple un tapis roulant, ou inversement en déplaçant les différents postes du système d'impression par-dessus un substrat qui demeure fixe. Entre le chargeur du substrat et le dispositif de récupération, le système selon l'invention comprend un poste d'impression (1) jet d'encre du substrat. Selon un mode de réalisation particulier et non limitatif, ce poste d'impression (1) est arrangé pour permettre une impression du substrat en quadrichromie. Ce poste d'impression (1) est associé avec un poste de séchage (2) de l'image imprimée sur le substrat.

Par rapport à ce système d'impression connu de l'état de l'art, la particularité de l'invention est d'intégrer au moins un poste de dépôt (3a, 3b) de fluide translucide solidifiable (6, 8) sur le substrat (5) de sorte que l'étape de dépôt du fluide translucide (6, 8) soit opérée avant que le substrat (5) imprimé ne subisse une étape de séchage au niveau du poste (2) adaptée à cette fonction. De plus, ce dépôt (3a, 3b) de fluide translucide solidifiable (6, 8) sur le substrat est effectué de sorte que l'épaisseur de l'encre translucide soit variable. Le fluide translucide solidifiable (6) ainsi déposé forme un relief. Toutefois, ce relief obtenu lors du dépôt (3a) du fluide translucide peut être prédéfini et contrôlé à partir de paramètres particuliers, comme expliqué plus bas dans le document. Par ailleurs, selon une particularité de réalisation, le poste de dépôt (3a, 3b) de fluide translucide solidifiable sur le substrat peut être associé à un poste de solidification (4a, 4b) du fluide translucide déposée. Ce poste de solidification (4a, 4b) se trouve alors positionné en aval du poste de dépôt (3a, 3b) de fluide translucide (6, 8) par rapport au sens de déplacement du substrat (5) dans le système. De façon non limitative, le dispositif de solidification (4a, 4b) utilisé fait intervenir un rayonnement UV (ultraviolets) pour réaliser une polymérisation d'au moins un des composés du fluide translucide solidifiable (6) et donc une rigidification de l'encre de l'image imprimée.

Ainsi, selon une première variante de réalisation, le système selon l'invention comprend un premier poste de dépôt (3b) de fluide translucide solidifiable (6) positionné en aval du poste d'impression (1) jet d'encre sur le substrat (5), mais en amont du poste de séchage (2) de l'encre imprimée, par rapport au sens de déplacement du substrat dans le système. Ce positionnement particulier du poste de dépôt (3b) de fluide translucide solidifiable (6) permet le recouvrement du substrat imprimé, par une couche de fluide translucide solidifiable (6) qui permet de d'obtenir le type de finition souhaité pour le produit selon un paramètre expliqué plus bas dans le document.

Selon une seconde variante de réalisation, le système selon l'invention comprend un second poste de dépôt (3a) de fluide translucide solidifiable (6) positionné en amont du poste d'impression (1) jet d'encre sur le substrat (5) par rapport au sens de déplacement du substrat dans le système. Ce positionnement particulier du poste de dépôt (3a) du fluide translucide solidifiable (6) d'une part permet de recouvrir le substrat d'une couche de fluide (6) dont l'épaisseur facilite l'adhésion de l'image imprimée au substrat (5) au niveau du poste d'impression (1), et d'autre part permet d'améliorer qualitativement l'impression grâce à une dépose en relief du fluide translucide solidifiable (6), de façon à éviter une évasion de l'encre imprimer (7).

Dans les deux variantes de réalisation précédemment mentionnées, les dépôts de fluide translucide solidifiable (6) sont réalisés de sorte que l'épaisseur soit variable et permette une suppression de toutes les variations de relief sur la surface du substrat (5) qui résulteraient du dépôt d'encres, par exemple en quadrichromie, lors de l'impression. Par ailleurs, le recouvrement de l'impression d'une couche de fluide translucide solidifiable (8) permet ainsi d'obtenir un substrat (5) imprimé pourvu d'une surface sans relief et donc d'obtenir un produit fini valorisé.

Selon un mode de réalisation particulier, le système selon l'invention intègre un premier poste de dépôt (3b) de fluide translucide solidifiable (8) positionné en aval du poste d'impression (1) jet d'encre sur le substrat (5) et un second poste de dépôt (3a) de fluide translucide solidifiable (6) positionné en amont du poste d'impression (1) jet d'encre.

Le second poste de dépôt (3a) de fluide translucide solidifiable (6) permet grâce à un dépôt d'épaisseur variable, de s'affranchir des variations de relief du substrat imprimé, tandis que le premier poste (3b) de fluide translucide solidifiable (8) permet d'opérer un dépôt de finition de la surface du produit. Selon une variante de ce mode de réalisation, chacun de ces postes de dépôt (3a, 3b) de fluide translucide solidifiable (6, 8) est susceptible d'être associé avec un poste de solidification (4a, 4b) respectif.

Selon un mode de réalisation préféré, la variation de l'épaisseur de fluide translucide solidifiable (6) déposée sur le substrat par le second poste de dépôt (3a) est définie à partir d'au moins un paramètre particulier. Ce paramètre est l'image imprimée par le poste d'impression. Le système selon l'invention connecte le poste d'impression avec le ou les postes de dépôt (3a, 3b) de fluide translucide solidifiable, soit directement, soit indirectement via une unité centrale, de sorte qu'un fichier de l'image imprimée ou à imprimer, ou un fichier traité de cette image soit transmis aux postes de dépôt (3a, 3b) de fluide translucide solidifiable. Grâce à un dispositif adapté pour le traitement de l'image imprimée ou à imprimer, une cartographie de la surface du substrat (5) comportant les différentes variations de l'épaisseur de fluide translucide solidifiable à déposer peut être établie pour que la superposition des fluides translucides et des encres d'impression aboutisse à une surface lisse et plane. Le traitement utilisé fait intervenir préférentiellement une première étape de conversion de l'image en monochrome, aussi appelé niveau de gris, et une seconde étape de calcul du négatif de l'image convertie. L'image obtenue après traitement correspond alors au négatif de l'image imprimée convertie en niveau de gris. L'encre translucide déposée sur le substrat selon une cartographie correspondant à l'image obtenue après traitement permet alors de compenser les différences de reliefs du substrat une fois que celui-ci est imprimé.

Selon un procédé alternatif, cinq fichiers sont extraits de l'image imprimée ou à imprimer. Un premier fichier correspond à une cartographie de l'ensemble des points de l'image imprimée ou à imprimer comprenant l'ensemble des quatre couleurs d'encre d'impression. Un second fichier correspond à une cartographie de l'ensemble des points de l'image imprimée ou à imprimer comprenant seulement trois couleurs d'encre d'impression. Un troisième fichier correspond à une cartographie de l'ensemble des points de l'image imprimée ou à imprimer comprenant uniquement deux couleurs d'encre d'impression. Un quatrième fichier correspond à une cartographie de l'ensemble des points de l'image imprimée ou à imprimer comprenant une seule couleur d'encre d'impression, et un dernier et cinquième fichier correspond à une cartographie de l'ensemble des points de l'image imprimée ou à imprimer qui ne présentent aucune encre d'impression. A partir de ces fichiers extraits, l'épaisseur d'encre translucide à déposer déterminée par le dispositif de traitement est inversement proportionnelle au nombre de couleurs d'encre d'impression utilisé.

Les étapes de traitement de l'image imprimée ou à imprimer sont opérées dans un dispositif adapté comportant des éléments de calcul, de conversion et/ou de traitement appropriés pour la réalisation de ces étapes. Ce dispositif adapté se trouve positionné soit dans une unité centrale qui gère la réalisation du produit fini en étant connecté à plusieurs des postes (1, 2, 3a, 3b, 4a, 4b) du système, soit au niveau des postes concernés du système.

Selon un mode de réalisation préféré, le procédé utilisé pour obtenir le produit fini valorisé de l'invention fait également intervenir un facteur d'étalement du fluide translucide solidifiable sur l'encre d'impression, postérieurement au dépôt de l'encre d'impression. La conservation de cet effet lors du procédé permet d'aboutir à un produit fini dont la surface obtenue est lisse et brillante. Ce phénomène physique peut être ralenti, voire stoppé grâce aux postes de solidification (4a, 4b) qui en rigidifiant l'encre translucide déposée, augmente les tensions de surface et supprime cette possibilité d'étalement. En empêchant le phénomène d'étalement, la solidification du fluide translucide solidifiable comporte alors comme avantage d'obtenir un produit fini dont la surface est matte et satiné. La présence ou l'absence de solidification est donc particulièrement importante pour déterminer la finition de la surface du substrat (5) imprimé.

Par ailleurs, lorsque cette étape de solidification est effectuée par le poste adapté (4a) préalablement à l'étape d'impression de l'image sur la surface du substrat, le relief obtenu par les variations d'épaisseur d'encre translucide déposée est plus facilement maintenu pour permettre une compensation du relief réalisé par le dépôt d'encre (7) lors de l'étape d'impression (1).

Le dépôt variable (3a) de fluide translucide solidifiable (6) sur le substrat (5) peut être réalisé selon deux modes opératoires différents représentés sur les figures 2 et 3.

Selon un premier mode opératoire représenté sur la figure 2, le second poste de dépôt (3a) de fluide translucide (6) effectue un dépôt du fluide de sorte que la superposition de la couche de fluide (6) déposé et des différentes couches (c1, c2, c3, c4) d'encres (7) d'impression aux points considérés aboutisse à une épaisseur identique sur toute la surface du substrat (5) imprimé. Les variations d'épaisseur de fluide translucide (6) déposé forment ainsi plusieurs zones de dépôt préparées pour recevoir un nombre prédéterminé de couches (c1, c2, c3, c4) d'encres (7) d'impression. Les zones de la surface du substrat (5) destinées à ne pas être pourvues d'encre présentent ainsi l'épaisseur de fluide translucide la plus importante. Inversement, les zones pourvues des quatre couleurs d'encre d'impression en quadrichromie présentent l'épaisseur de fluide (6) la plus faible, voire nulle. L'image obtenue lors du dépôt du fluide translucide solidifiable (6) correspond alors au négatif de l'image imprimée, ou destinée à être imprimée, convertie en niveau de gris et permet ainsi de compenser les différences de reliefs du substrat une fois que celui-ci est imprimé. Après impression, la surface uniforme du substrat (5) imprimé peut alors être recouverte d'une couche supplémentaire uniforme (8) de fluide translucide solidifiable par le premier poste de dépôt (3b).

Selon un second mode opératoire représenté sur la figure 3, le second poste de dépôt (3a) de fluide translucide (6) effectue un dépôt du fluide de sorte que l'épaisseur de la couche de fluide (6) déposé est proportionnelle au nombre de couches (c1, c2, c3, c4) d'encres (7) d'impression aux points considérés, indépendamment de l'épaisseur finale cumulant l'épaisseur du fluide déposé et l'épaisseur des différentes couches (c1, c2, c3, c4) d'encres (7) d'impression. Les variations d'épaisseur de la couche de fluide (6) déposée forment alors un relief amplifié après l'étape de dépôt de l'encre d'impression (7). La suppression de ce relief pour l'obtention d'une surface uniforme est obtenue par le dépôt d'une seconde couche de fluide translucide solidifiable (8) par le premier poste de dépôt (3b), qui compense les variations de relief sur la surface du substrat (5) imprimé.

Dans les deux modes opératoires détaillés, la variation d'épaisseur de fluide translucide solidifiable (6) déposé permet de définir les différentes zones d'encrage en fonction du nombre de couches d'encre déposées. Le dépôt de cette couche de fluide étant généralement suivi d'une solidification du fluide, l'encre d'impression (7) qui se trouve ensuite déposée présente un étalement et une évasion qui se trouve réduite, voire supprimée, du fait de la tension de surface importante (entre 15 et 28 mN/m) du fluide qui compartimente les zones d'impression en fonction du nombre de couches (c1, c2, c3, c4) d'encres (7) déposées.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Système d'impression à jet pour l'obtention d'un produit fini comportant :
- un poste d'impression par des buses à jet utilisant de l'encre liquide d'impression pour impression à jet d'encre d'au moins une image sur la surface d'un substrat adapté,
- au moins un premier poste de dépôt par des buses à jet d'une épaisseur variable d'un fluide translucide solidifiable sur la surface du substrat, l'épaisseur étant contrôlée par un moyen de contrôle, pour supprimer toutes les variations de relief sur la surface du substrat qui résulteraient du dépôt d'encres lors de l'impression et obtenir un produit fini sans relief, le poste de dépôt d'un fluide translucide solidifiable étant positionné en amont du poste de séchage de l'image imprimée par rapport au sens de déplacement du substrat dans le système.

2. Système d'impression à jet pour l'obtention d'un produit fini selon la revendication précédente, **caractérisé en ce que** le système comprend des moyens de commande du dépôt de fluide translucide solidifiable contrôlés par un dispositif de traitement prenant en compte d'une part les zones non pourvues d'encre et d'autre part le nombre de couleurs dans les zones pourvues d'encre, pour déterminer l'épaisseur de la couche de fluide déposée dans la zone considérée de façon à obtenir la même épaisseur dans les zones pourvues d'encre et non pourvues d'encre.

3. Système d'impression à jet pour l'obtention d'un produit fini selon la revendication précédente, **caractérisé en ce que** le système comprend des moyens de commande du dépôt de fluide translucide solidifiable contrôlés par un dispositif de traitement de l'image imprimée ou à imprimer comprend un élément de conversion de l'image en niveau de gris et un élément de calcul du négatif de l'image convertie.

4. Système d'impression à jet pour l'obtention d'un produit fini selon une des revendications 1 à 2, **caractérisé en ce que** le système d'impression comprend un second poste de dépôt, dans une zone, d'une épaisseur de fluide translucide solidifiable contrôlée proportionnellement à l'épaisseur d'encre qui sera déposée ultérieurement dans la zone, ce poste étant positionné en amont du poste d'impression de l'image sur le substrat par rapport au sens de déplacement du substrat dans le système.

5. Système d'impression à jet pour l'obtention d'un produit fini selon une des revendications précédentes, **caractérisé en ce que** le premier poste de dépôt de fluide translucide solidifiable est positionné entre le poste d'impression de l'image sur le substrat et le poste de séchage de l'image imprimée sur la surface du substrat.

6. Système d'impression à jet pour l'obtention d'un produit fini selon une des revendications précédentes, **caractérisé en ce que** le système comprend un dispositif de traitement de l'image imprimée ou à imprimer par le poste d'impression de façon à déterminer une variation de l'épaisseur de fluide translucide solidifiable déposé par au moins un poste de dépôt en fonction de l'image imprimée ou à imprimer.

7. Système d'impression à jet pour l'obtention d'un produit fini selon une des revendications précédentes, **caractérisé en ce que** les buses à jet du système sont arrangés en rampe et commandées sélectivement en fonction du fichier de l'image imprimée ou à imprimer ou en fonction du fichier image négatives de cette image.

8. Système d'impression à jet pour l'obtention d'un produit fini selon une des revendications précédentes, **caractérisé en ce que** les buses à jet du système sont arrangées pour déposer un fluide translucide solidifiable présentant une tension de surface comprise 15 et 28 mN/m à 23 °C.

9. Procédé d'impression à jet pour l'obtention d'un produit fini dont la surface est exemptée des traitements de l'art antérieur comportant :
- une étape d'impression par de l'encre d'impression d'au moins une image sur la surface d'un substrat adapté,
- au moins une étape de dépôt d'une épaisseur variable d'un fluide translucide solidifiable, l'épaisseur étant contrôlée par un moyen de contrôle, pour supprimer toutes les variations de relief sur la surface du substrat qui résulteraient du dépôt d'encres lors de l'impression et obtenir un produit fini sans relief, sur la surface du substrat positionné avant l'étape de séchage de l'image imprimée.

10. Procédé d'impression à jet pour l'obtention d'un produit fini selon la revendication précédente, **caractérisé en ce qu'**une étape de dépôt d'une épaisseur variable de fluide translucide solidifiable précède l'étape d'impression de l'image sur le substrat.

11. Procédé d'impression à jet pour l'obtention d'un produit fini selon une des revendications 9 à 10, **caractérisé en ce que** l'étape de dépôt d'une épaisseur variable de fluide translucide solidifiable est effectuée à la suite de l'impression de l'image sur le substrat et précède l'étape de séchage de l'image imprimée sur la surface du substrat.

12. Procédé d'impression à jet pour l'obtention d'un produit fini selon une des revendications 9 à 11, **caractérisé en ce que** le procédé comprend une étape de traitement de l'image imprimée ou à imprimer lors de l'étape d'impression de façon à définir une variation de l'épaisseur de fluide translucide solidifiable déposée au cours d'au moins une étape de dépôt d'encre en fonction de l'image imprimée ou à imprimer.

13. Procédé d'impression à jet pour l'obtention d'un produit fini selon la revendication 12, **caractérisé en ce que** l'étape de traitement prend en compte d'une part les zones non pourvues d'encre et d'autre part le nombre de couleurs dans les zones pourvues d'encre, pour déterminer l'épaisseur de la couche de fluide déposée dans la zone considérée de façon à obtenir la même épaisseur dans les zones pourvues d'encre et non pourvues d'encre.

14. Procédé d'impression à jet pour l'obtention d'un produit fini selon la revendication 12, **caractérisé en ce que** l'étape de traitement de l'image imprimée ou à imprimer comprend une étape de conversion de l'image en niveau de gris et une étape de calcul du négatif de l'image convertie.

15. Procédé d'impression à jet pour l'obtention d'un produit fini selon une des revendications 9 à 14, **caractérisé en ce qu'**au moins une étape de solidification du fluide translucide solidifiable déposé succède à chaque étape de dépôt d'un fluide translucide solidifiable.

## Claims

1. Inkjet printing system for obtaining a finished product comprising:
- a printing station for printing by jet nozzles using liquid ink for inkjet printing of at least one image on the surface of a suitable substrate,
- at least one first deposition station with nozzles for depositing a variable thickness of a solidifiable translucent liquid on the substrate surface, the thickness being controlled by a control means, to remove all variations in relief on the substrate surface which would result from the deposition of ink during printing and obtaining a finished product without relief, the deposition station for depositing a solidifiable translucent fluid being positioned upstream of the drying station for drying the printed image relative to the direction of displacement of the substrate in the system.

2. Inkjet printing system for obtaining a finished product as claimed in the preceding claim, **characterised in that** the system comprises means for controlling the deposition of solidifiable translucent fluid which are controlled by a processing device, taking into account not only the zones which are not provided with ink and on the other hand the number of colours in the zones which are provided with ink, in order to determine the thickness of the layer of fluid deposited in the area in question so as to obtain the same thickness in the zones which are provided with ink and zones which are not provided with ink.

3. Inkjet printing system for obtaining a finished product as claimed in the preceding claim, **characterised in that** the system comprises means for controlling the deposition of solidifiable translucent fluid which are monitored by a device for processing the image which is printed or to be printed, comprising an element for conversion of the image to grey scale and an element for calculating the negative of the converted image.

4. Inkjet printing system for obtaining a finished product as claimed in any one of Claims 1 to 2, **characterised in that** the printing system comprises a second deposition station for depositing in a zone a thickness of a solidifiable translucent liquid controlled in proportion to the thickness of ink which will be deposited subsequently in the zone, this station being positioned upstream of the printing station for printing; the image on the substrate in relation to the direction of movement of the substrate in the system.

5. Inkjet printing system for obtaining a finished product as claimed in any one of the preceding claims, **characterised in that** the first deposition station for depositing solidifiable translucent fluid is positioned between the printing station for printing the image on the substrate and the drying station for drying the printed image on the substrate surface.

6. Inkjet printing system for obtaining a finished product as claimed in any one of the preceding claims, **characterised in that** the system comprises a device for processing the image which is printed or to be printed by the printing station in such a way as to determine a variation in the thickness of solidifiable translucent fluid deposited by at least one deposition station as a function of the image which is printed or to be printed.

7. Inkjet printing system for obtaining a finished product as claimed in any one of the preceding claims, **characterised in that** the jet nozzles of the system are arranged in a ramp and controlled selectively as a function of the file with the image which is printed or to be printed or as a function of the file with the negative image of this image.

8. Inkjet printing system for obtaining a finished product as claimed in any one of the preceding claims, **characterised in that** the jet nozzles of the system are arranged to deposit a solidifiable translucent fluid having a surface tension between 15 and 28 mN/m at 23 °C.

9. Inkjet printing system for obtaining a finished product of which the surface is exempted from the treatments according to the prior art, including:
- a step of inkjet printing of at least one image on the surface of a suitable substrate,
- at least one step of depositing a variable thickness of a solidifiable translucent liquid on the substrate surface, the thickness being controlled by a control means, to remove all variations in relief on the substrate surface which would result from the deposition of inks during printing and obtaining a finished product without relief, on the surface of the substrate positioned before the step of drying the printed image.

10. Inkjet printing process for obtaining a finished product as claimed in the preceding claim, **characterised in that** a step of depositing a solidifiable translucent fluid precedes the step of printing the image on the substrate.

11. Inkjet printing process for obtaining a finished product as claimed in any one of Claims 9 to 10, **characterised in that** the first deposition station for depositing solidifiable translucent fluid is positioned between the printing station for printing the image on the substrate and the drying station for drying the printed image on the substrate surface.

12. Inkjet printing process for obtaining a finished product as claimed in any one of Claims 9 to 11, **characterised in that** the system comprises a device for processing the image which is printed or to be printed during the step of printing in such a way as to define a variation in the thickness of solidifiable translucent fluid deposited in the course of at least one step of deposition of ink as a function of the image which is printed or to be printed.

13. Inkjet printing process for obtaining a finished product as claimed in Claim 12, **characterised in that** the step of processing takes into account on the one hand the zones which are not provided with ink and on the other hand the number of colours in the zones which are provided with ink, in order to determine the thickness of the layer of fluid deposited in the zone in question so as to obtain the same thickness in the zones which are provided with ink and zones which are not provided with ink.

14. Inkjet printing process for obtaining a finished product as claimed in Claim 12, **characterised in that** the step of processing the image which is printed or to be printed comprises a step of conversion of the image to grey scale and a step of calculating the negative of the converted image.

15. Inkjet printing process for obtaining a finished product as claimed in any one of Claims 9 to 14, **characterised in that** at least one step of solidifying the deposited solidifiable translucent fluid follows each step of depositing a solidifiable translucent fluid.

## Patentansprüche

1. Strahldrucksystem zum Erzielen eines Endprodukts mit:
einer Druckstation mit Strahldüsen unter Verwendung flüssiger Drucktinte für den Tintenstrahldruck zumindest eines Bildes auf die Oberfläche eines geeigneten Substrats, und
zumindest einer ersten Station mit Strahldüsen zum Ablagern einer variablen Dicke einer lichtdurchlässigen verfestigbaren Flüssigkeit auf der Oberfläche des Substrats,
wobei die Dicke durch ein Steuermittel gesteuert wird, zum Unterdrücken aller Höhenschwankungen auf der Oberfläche des Substrats, die durch das Ablagern der Tinte beim Druck entstehen würden, und zum Gewinnen eines Endprodukts ohne Relief,
wobei die Station zum Ablagern einer lichtdurchlässigen verfestigbaren Flüssigkeit mit Bezug auf die Bewegungsrichtung des Substrats in dem System vor der Station zum Trocknen des gedruckten Bildes angeordnet ist.

2. Strahldrucksystem zum Erzielen eines Endprodukts gemäß dem vorigen Anspruch, dadurch gekennzeichet, dass das System ein Befehlsmittel für das Ablagern der lichtdurchlässigen verfestigbaren Flüssigkeit enthält, das durch eine Verarbeitungsvorrichtung gesteuert ist unter Berücksichtigung einerseits der Bereiche, die nicht mit Tinte versehen sind, und andererseits der Anzahl der Farben in den Bereichen, die mit Tinte versehen sind, um die Dicke der Flüssigkeitsschicht zu bestimmen, die in dem berücksichtigten Bereich abgelagert wird, um dieselbe Dicke in den Bereichen, die mit Tinte versehen sind, und denen, die nicht mit Tinte versehen sind, zu erzielen.

3. Strahldrucksystem zum Erzielen eines Endprodukts gemäß dem vorigen Anspruch, **dadurch gekennzeichnet, dass** das System ein Befehlsmittel für das Ablagern einer lichtdurchlässigen verfestigbaren Flüssigkeit enthält, das durch eine Vorrichtung zum Verarbeiten des gedruckten oder zu druckenden Bildes gesteuert ist, die ein Element zum Umwandeln des Bildes in Graustufen und ein Element zum Berechnen des Negativs des umgewandelten Bildes enthält.

4. Strahldrucksystem zum Erzielen eines Endprodukts gemäß Anspruch 1 oder 2, **dadurch gekennzeichnet, dass** das Drucksystem eine zweite Station zum Ablagern einer Dicke einer lichtdurchlässigen verfestigbaren Flüssigkeit in einem Bereich enthält, die proportional zu der Dicke der Tinte gesteuert wird, die später in dem Bereich aufgebracht werden wird, wobei diese Station mit Bezug auf die Bewegungsrichtung des Substrats in dem System vor der Station zum Drucken des Bildes auf das Substrat angeordnet ist.

5. Strahldrucksystem zum Erzielen eines Endprodukts gemäß einem der vorigen Ansprüche, **dadurch gekennzeichnet, dass** die erste Station zum Ablagern einer lichtdurchlässigen verfestigbaren Flüssigkeit zwischen der Station zum Drucken des Bildes auf das Substrat und der Station zum Trocknen des auf die Oberfläche des Substrats gedruckten Bildes angeordnet ist.

6. Strahldrucksystem zum Erzielen eines Endprodukts gemäß einem der vorigen Ansprüche, **dadurch gekennzeichnet, dass** das System eine Vorrichtung zum Verarbeiten des von der Druckstation gedruckten oder zu druckenden Bildes enthält zum Bestimmen einer Änderung der Dicke der lichtdurchlässigen verfestigbaren Flüssigkeit, die durch zumindest eine Ablagerungsstation aufgetragen wird, in Abhängigkeit von dem gedruckten oder zu druckenden Bild.

7. Strahldrucksystem zum Erzielen eines Endprodukts gemäß einem der vorigen Ansprüche, **dadurch gekennzeichnet, dass** die Strahldüsen des Systems in einer Rampe angeordnet sind und selektiv gesteuert werden in Abhängigkeit von der Datei des gedruckten oder zu druckenden Bildes oder in Abhängigkeit von der Datei des Negativbildes dieses Bildes.

8. Strahldrucksystem zum Erzielen eines Endprodukts gemäß einem der vorigen Ansprüche, **dadurch gekennzeichnet, dass** die Strahldüsen des Systems angeordnet sind zum Ablagern einer lichtdurchlässigen verfestigbaren Flüssigkeit, die bei 23 °C eine Oberflächenspannung zwischen 15 und 28 mN/m aufweist.

9. Strahldruckverfahren zum Erzielen eines Endprodukts, dessen Oberfläche von Behandlungen des Stands der Technik ausgenommen ist, mit:
einem Schritt des Druckens mit Drucktinte zumindest eines Bildes auf die Oberfläche eines geeigneten Substrats und
zumindest einem Schritt des Ablagerns einer variablen Dicke einer lichtdurchlässigen verfestigbaren Flüssigkeit, auf der Oberfläche des Substrats, das vor dem Schritt des Trocknens des gedruckten Bildes positioniert ist,
wobei die Dicke durch ein Steuermittel gesteuert wird zum Unterdrücken aller Höhenschwankungen auf der Oberfläche des Substrats, die durch das Ablagern der Tinte beim Druck entstehen würden, und zum Gewinnen eines Endprodukts ohne Relief.

10. Strahldruckverfahren zum Erzielen eines Endprodukts gemäß dem vorigen Anspruch, **dadurch gekennzeichnet, dass** ein Schritt des Ablagern einer variablen Dicke einer lichtdurchlässigen verfestigbaren Flüssigkeit dem Schritt des Druckens des Bildes auf das Substrat vorausgeht.

11. Strahldruckverfahren zum Erzielen eines Endprodukts gemäß Anspruch 9 oder 10, **dadurch gekennzeichnet, dass** ein Schritt des Ablagerns einer variablen Dicke einer lichtdurchlässigen verfestigbaren Flüssigkeit nach dem Schritt des Druckens des Bildes auf das Substrat durchgeführt wird und dem Schritt des Trocknens des auf die Oberfläche des Substrats gedruckten Bildes vorausgeht.

12. Strahldruckverfahren zum Erzielen eines Endprodukts gemäß einem der Ansprüche 9 bis 11, **dadurch gekennzeichnet, dass** das Verfahren einen Schritt des Verarbeitens des gedruckten oder zu druckenden Bildes bei dem Schritt des Druckens enthält dergestalt, dass eine Änderung der Dicke der lichtdurchlässigen verfestigbaren Flüssigkeit, die im Verlauf zumindest eines Schritts des Ablagerns von Tinte abgelagert wird, in Abhängigkeit von dem gedruckten oder zu druckenden Bild definiert wird.

13. Strahldruckverfahren zum Erzielen eines Endprodukts gemäß Anspruch 12, **dadurch gekennzeichnet, dass** der Schritt der Verarbeitung einerseits die Bereiche, die nicht mit Tinte versehen sind, und andererseits die Anzahl der Farben in den Bereichen, die mit Tinte versehen sind, berücksichtigt, um die Dicke der Flüssigkeitsschicht zu bestimmen, die in dem berücksichtigten Bereich abgelagert wird, um dieselbe Dicke in den Bereichen, die mit Tinte versehen sind, und denen, die nicht mit Tinte versehen sind, zu erzielen.

14. Strahldruckverfahren zum Erzielen eines Endprodukts gemäß Anspruch 12, **dadurch gekennzeichnet, dass** der Schritt der Verarbeitung des gedruckten oder zu druckenden Bildes einen Schritt des Umwandelns des Bildes in Graustufen und einen Schritt des Berechnens des Negativs des umgewandelten Bildes enthält.

15. Strahldruckverfahren zum Erzielen eines Endprodukts gemäß einem der Ansprüche 9 bis 14, **dadurch gekennzeichnet, dass** zumindest ein Schritt des Verfestigens der abgelagerten lichtdurchlässigen verfestigbaren Flüssigkeit jedem Schritt des Ablagerns der lichtdurchlässigen verfestigbaren Flüssigkeit folgt.
